# EUROPÄISCHE PATENTSCHRIFT

(11) **EP 0 357 970 B1**
(45) Veröffentlichungstag und Bekanntmachung des Hinweises auf die Patenterteilung: **04.03.1992**
(21) Anmeldenummer: 89114440.4
(22) Anmeldetag: 04.08.1989
(51) Int. Cl.: B65H 9/06, B41F 21/12

(54) **Einrichtung zum Verstellen von Vordermarken**
Device for adjusting gauges
Dispositif pour ajuster des butées

(30) Priorität: 03.09.1988 DE 3830081
(43) Veröffentlichungstag der Anmeldung: 14.03.1990
(73) Patentinhaber: Heidelberger Druckmaschinen Aktiengesellschaft, D-69019 Heidelberg (DE)
(72) Erfinder: Pollich, Gerhard, D-6900 Heidelberg (DE)
(74) Vertreter: Stoltenberg, Heinz-Herbert Baldo

(56) Entgegenhaltungen:
- DE-A- 2 451 461
- DE-B- 1 131 236
- DE-C- 1 094 270

## Beschreibung

Einrichtung zum Verstellen von Vordermarken für Bogen, die einer Druckmaschine mittels einer Anlegeeinrichtung einzeln zugeführt werden, mit drehfest mit einer Vordermarkenwelle verbundenen Vordermarken, einem ersten und einem zweiten Schwenkteil, das jeweils um eine ortsfeste, beiden Schwenkteilen gemeinsame geometrische Schwenkachse schwenkbar ist und in dem die Vordermarkenwelle jeweils frei drehbar gelagert ist, an den beiden Schwenkteilen angreifenden Stellmitteln zur Lageveränderung der Vordermarkenwelle und einer Schwenkeinrichtung zum Hin- und Herschwenken der Vordermarkenwelle um deren Längsachse.

Eine derartige Einrichtung ist aus der DE-PS 10 94 270 bekannt. Bei dieser bekannten Einrichtung sind die Schwenkteile an Seitenwänden eines Maschinengestells angelenkt, welches auf einer Seite von einem überstehenden Ende der Vordermarkenwelle durchdrungen wird. Dieses überstehende Ende der Vordermarkenwelle trägt einen kurvengesteuerten Hebel. Somit erfolgt die Krafteinleitung zum Hin- und Herschwenken der Vordermarkenwelle um ihre Längsachse an einem Ende der Vordermarkenwelle. Dies kann besonders bei schnellaufenden Druckmaschinen zu Torsions- und Biegeschwingungen der Vordermarkenwelle mit erheblichen Amplituden führen, so daß eine einwandfreie Anlage einer Bogenvorderkante an den Vordermarken nicht gewährleistet ist. Infolge dieser Torsions- und Biegeschwingungen können die Vordermarken in und entgegen der Zuführrichtung der Bogen örtlich in unterschiedlichem Maße über eine Ausrichtstellung hinausschwingen. Dies führt gegebenenfalls zu einer Schrägstellung des Bogens oder zur Beschädigung seiner Vorderkante.

Demgemäß besteht die Aufgabe der Erfindung darin, eine gattungsgemäße Einrichtung so auszugestalten, daß bei ihrem Einsatz an schnellaufenden Druckmaschinen Ausrichtfehler und Beschädigungen der Bogenvorderkante so klein wie möglich gehalten werden.

Diese Aufgabe wird erfindungsgemäß mit einer Einrichtung gemäß Anspruch 1 gelöst.

Bei einem in etwa in der Längsmitte der Vordermarkenwelle erfolgenden Angriff der Schwenkeinrichtung bewirken selbst im Falle von Torsions- und Biegeschwingungen der Vordermarkenwelle über eine Ausrichtstellung hinausschwingende Vordermarken keine ungewollte Schrägstellung eines Bogens, da in diesem Falle gegebenenfalls auftretende Auslenkungen der Vordermarken im wesentlichen symmetrisch zum Angriffspunkt der Schwenkeinrichtung erfolgen.

Darüber hinaus werden bei gegebenenfalls auftretenden Torsionsschwingungen der Vordermarkenwelle die maximalen Amplituden dieser Schwingungen stark verkleinert.

Schwenkeinrichtungen zum Hin- und Herschwenken der Vordermarkenwelle weisen im allgemeinen einen außerhalb der Längsachse der Vordermarkenwelle gelegenen Kraftangriffspunkt auf. Neben der Einprägung eines Drehmomentes übertragen solche Schwenkeinrichtungen also auch Querkräfte auf die Vordermarkenwelle. Bei den üblicherweise großen Abständen zwischen zwei eine Vordermarkenwelle aufnehmenden Lagern und einem zwischen diesen Lagern befindlichen Kraftangriffspunkt einer Schwenkeinrichtung können die genannten Querkräfte zu beachtlichen Durchbiegungen der Vordermarkenwelle führen. Ein störender Einfluß dieser Durchbiegungen auf die einwandfreie Ausrichtung der Bogen an den Vordermarken, auf die einwandfreie Übergabe ausgerichteter Bogen an nachfolgende mit Greifern ausgestattete Bogentransfermittel und auf eine schonende Handhabung der Bogenvorderkante kann zwar dadurch verhindert werden, daß die Vordermarkenwelle mittels eines zusätzlichen Lagers, vorzugsweise in unmittelbarer Nähe des Kraftangriffspunktes abgestützt wird. Hiermit kann zwar Durchbiegungen der Vordermarkenwelle entgegengewirkt werden, doch ein derartiges zusätzliches Lager würde ohne weitergehende Maßnahmen eine Verstellmöglichkeit zur Lageveränderung der Vordermarkenwelle ausschließen.

Zur Beibehaltung einer Verstellmöglichkeit der Vordermarkenwelle ist daher gemäß der Erfindung ein den Lageveränderungen der Vordermarkenwelle folgendes zusätzliches Stützlager vorgesehen.

Die gemäß der Erfindung vorgesehene Kombination ermöglicht also, daß die neben den dargelegten günstigen Eigenschaften eines Angriffs der Schwenkeinrichtung in etwa in der Längsmitte der Vordermarkenwelle bestehenden ungünstigen Auswirkungen in Richtung einer Verbiegung der Vordermarkenwelle unterdrückt werden und gleichzeitig eine freie Verstellbarkeit der Vordermarkenwelle mittels der Schwenkteile beibehalten werden kann.

Die Erfindung ist nachfolgend anhand eines in den Zeichnungen dargestellten Ausführungsbeispiels näher erläutert.

Darin zeigt:
Fig. 1 ein Schrägbild einer erfindungsgemäßen Einrichtung
Fig. 2 einen Teilschnitt entlang der Linie II in Fig. 1
Fig. 3 einen Teilschnitt entlang der Linie III in Fig. 1
Fig. 4 einen Schnitt entlang der Linie IV in Fig. 2.

Die Vordermarken 1 sind mittels Stiften 11 drehfest mit der Vordermarkenwelle 2 verbunden. Zur Vereinfachung der Darstellung sind von den über die Länge der Vordermarkenwelle 2 verteilten Vordermarken 1 nur zwei in der Zeichnung wiedergegeben. Die Vordermarkenwelle 2 ist mittels Pendellagern 3 in je einem Schwenkteil 4 frei drehbar gelagert, wobei diese Pendellager 3 in ein oberes Ende eines jeweiligen Schwenkteils 4 eingesetzt sind. Ein jeweils unteres Ende der Schwenkteile 4 ist über je ein Gelenk 5 mit einer ortsfesten Traverse 6 verbunden, deren Enden an nicht dargestellten Seitenwänden befestigt sind. Die Gelenke 5 bilden eine gemeinsame geometrische Schwenkachse 25 für die Schwenkteile 4 und erlauben deren Schwenkung in und entgegen der Zuführrichtung der Bogen.

Die jeweilige Schwenklage der Schwenkteile 4 wird durch in Fig. 2 im einzelnen dargestellte Stellmittel definiert. Hierzu ist eine weitere ortsfeste Traverse 7 vorgesehen, die den oberen Enden der Schwenkteile 4 gegenübersteht. Jeweils eine diese Traverse 7 durchgreifende Spannschraube 8 ist in je ein oberes Ende eines Schwenkteils 4 eingeschraubt. Eine unter den Schraubenkopf der Spannschraube 8 eingespannte und gegen die Traverse 7 abgestützte Feder 9 drückt das jeweilige Schwenkteil 4 in Richtung auf die Traverse 7 gegen einen verstellbaren Anschlag, der von einer in der Traverse 7 gelagerten Stellspindel 10 gebildet wird.

In Fig. 1 ist der Einfachheit halber lediglich ein dem in der Zeichnung rechten Schwenkteil 4 gegenüberliegendes Teilstück der Traverse 7 und dementsprechend nur eine Stellspindel 10 dargestellt.

Mittels eines Stiftes 12 ist ein Schwinghebel 13 drehfest mit der Vordermarkenwelle 2 verbunden. Dieser Schwinghebel 13 dient dem Hin- und Herschwenken der Vordermarkenwelle 2 um deren Längsachse und ist gemäß der Erfindung in unmittelbarer Nähe eines zusätzlichen Stützlagers 16 für die Vordermarkenwelle 2 angeordnet. Das der Vordermarkenwelle 2 abgewandte Ende des Schwinghebels 13 ist an eine Kurbelstange 14 eines nicht im einzelnen dargestellten Kurbeltriebs angelenkt, mit welchem die Kurbelstange 14 entsprechend dem Doppelpfeil 15 im Takt der Druckmaschine vor- und zurückbewegt wird.

Zwischen den beiden Schwenkteilen 4 ist die Vordermarkenwelle 2 in wenigstens einem zusätzlichen Stützlager 16 aufgenommen, welches den Lageveränderungen der Vordermarkenwelle 2 folgt, die durch gleichsinnige oder individuelle Verschwenkung der Schwenkteile 4 um die Gelenke 5 mittels der Stellspindeln 10 bewirkt werden können. Das Stützlager 16 nimmt die Vordermarkenwelle 2 in einem in einen Lagerhebel 17 eingesetzten Nadellager 18 frei drehbar auf. Der Lagerhebel 17 ist einerseits mittels eines weiteren Gelenks 24 mit der Traverse 6 verbunden und andererseits an einer Traverse 19 befestigt. Das Gelenk 24 ist hierbei beispielsweise mit einem nicht dargestellten weiteren Pendellager gebildet, dessen Außenring mit der gemeinsamen geometrischen Schwenkachse 25 der Schwenkteile 4 fluchtet, und in dessen Innenring ein mit dem Lagerhebel 17 verbundener Gelenkzapfen eingesteckt ist, so daß der Lagerhebel 17 in begrenztem Maße auch eine Schwenkung um eine gedachte Längsachse desselben ausführen kann. Die Traverse 19 erstreckt sich zwischen den Schwenkteilen 4. Je ein Ende der Traverse 19 ist zwischen je einem oberen und einem unteren Ende eines Schwenkteils 4 gelenkig mit diesem verbunden.

Eine entsprechende gelenkige Verbindung ist in Fig. 3 dargestellt. Dabei ist in den Schwenkteilen 4 je ein Pendellager 20 eingesetzt. In je ein solches Pendellager 20 ist ein Bolzen 21 eingesteckt, der in jeweils eine stirnseitige Bohrung 22 der Traverse 19 eingepaßt und gegenüber dieser mittels einer Feststellschraube 23 lagegesichert ist.

Die solchermaßen den Lageveränderungen der Schwenkteile 4 und damit jenen der Vordermarkenwelle 2 folgende Traverse 19 ist mit dem Lagerhebel 17 über eine Schraubverbindung 26 starr verbunden. Das in den Lagerhebel 17 eingesetzte Nadellager 18 folgt damit einerseits den Lageveränderungen der Vordermarkenwelle 2 und bildet gleichzeitig eine wirksame Abstützung der Vordermarkenwelle 2 gegen Durchbiegungen, die andernfalls durch den Angriff des Schwinghebels 13 hervorgerufen würden.

Für den Fall einer ungleichen Verstellung der beiden Schwenkteile 4 ist auch die gelenkige Verbindung zwischen der Kurbelstange 14 und dem Schwinghebel 13 so ausgebildet, daß letzterer ebenfalls in begrenztem Maße auch eine Schwenkung um dessen gedachte Längsachse ausführen kann.

### BEZUGSZEICHENLISTE

- 1: Vordermarke
- 2: Vordermarkenwelle
- 3: Pendellager
- 4: Schwenkteil
- 5: Gelenk
- 6: Traverse
- 7: Traverse
- 8: Spannschraube
- 9: Feder
- 10: Stellspindel
- 11: Stift
- 12: Stift
- 13: Schwinghebel
- 14: Kurbelstange
- 15: Doppelpfeil
- 16: Stützlager
- 17: Lagerhebel
- 18: Nadellager
- 19: Traverse
- 20: Pendellager
- 21: Bolzen
- 22: Bohrung
- 23: Feststellschraube
- 24: Gelenk
- 25: gemeinsame geometrische Schwenkachse der Schwenkteile 4
- 26: Schraubverbindung

## Patentansprüche

1. Einrichtung zum Verstellen von Vordermarken für Bogen, die einer Druckmaschine mittels einer Anlegeeinrichtung einzeln zugeführt werden, mit
- drehfest mit einer Vordermarkenwelle (2) verbundenen Vordermarken (1),
- einem ersten und einem zweiten Schwenkteil (4), das jeweils um eine ortsfeste, beiden Schwenkteilen gemeinsame geometrische Schwenkachse (5) schwenkbar ist und in dem die Vordermarkenwelle jeweils frei drehbar gelagert ist,
- an den beiden Schwenkteilen angreifenden Stellmitteln (10) zur Lageveränderung der Vordermarkenwelle und
- einer Schwenkeinrichtung (13,14) zum Hin- und Herschwenken der Vordermarkenwelle um deren Längsachse,
**dadurch gekennzeichnet**,
daß wenigstens ein der Lageveränderung der Vordermarkenwelle (2) folgendes zusätzliches Stützlager (16) für die Vordermarkenwelle (2) zwischen den Schwenkteilen (4) vorgesehen ist und die Schwenkeinrichtung (13, 14) zum Hin- und Herschwenken der Vordermarkenwelle (2) in unmittelbarer Nähe des Stützlagers (16) an der Vordermarkenwelle (2) angreift.

2. Einrichtung nach Anspruch 1,
wobei die Vordermarkenwelle in je einem Schwenkteil mittels je eines Pendellagers oder Einstellagers gelagert ist,
**dadurch gekennzeichnet,** daß
- das Stützlager (16) einen Lagerhebel (17) umfaßt, in dessen einem Ende die Vordermarkenwelle (2) frei drehbar gelagert ist und dessen anderes Ende in einem Gelenk (24) um die gemeinsame geometrische Schwenkachse (25) schwenkbar ist,
- der Lagerhebel (17) mit einer Traverse (19) verbunden ist, die an ihren Enden mittels je eines weiteren Pendellagers (20) in je einem Schwenkteil (4) gelagert ist und
- das Gelenk (24) so ausgebildet ist, daß es wenigstens in begrenztem Maße auch eine Schwenkung des Lagerhebels (17) um eine gedachte Längsachse des Lagerhebels (17) zuläßt.

3. Einrichtung nach einem der Ansprüche 1 und 2 mit einem zusätzlichen Stützlager,
**dadurch gekennzeichnet,**
daß das Stützlager (16) in der Mitte zwischen den Schwenkteilen (4) angeordnet ist.

## Claims

1. Device for adjusting front lays for sheets being individually fed to a printing machine by means of a feeding device, comprising
- front lays (1) which are connected to a front lay shaft (2) so as to be fixed against rotation,
- a first and a second swivel part (4) each of which is swivellable about a stationary geometric swivel axis (5) common to both swivel parts, said front lay shaft being mounted in said swivel parts so as to be freely rotatable,
- adjusting means (10) engaging both swivel parts for changing the position of said front lay shaft, and
- a swivel device (13, 14) for swivelling said front lay shaft about the longitudinal axis thereof,
characterized in
that between said swivel parts (4), at least, one additional supporting bearing (16) is provided for said front lay shaft (2), said supporting bearing following the changes in the position of said front lay shaft (2), and that said swivel device (13, 14) for swivelling said front lay shaft (2) is in engagement with said front lay shaft (2) in close proximity to said supporting bearing (16).

2. Device according to Claim 1,
said front lay shaft being mounted in respective swivel parts by means of respective swing bearings or adjusting bearings,
characterized in
- that said supporting bearing (16) comprises a bearing lever (17), said front lay shaft (2) being mounted in one end of said bearing lever so as to be freely rotatable, the other end of said bearing lever being swivellable in a joint (24) about said common geometric swivel axis (25),
- that said bearing lever (17) is connected with a cross arm (19) each end of which is mounted in a respective swivel part (4) by means of a further swing bearing (20),
- that said joint (24) is designed such that it also permits, at least, a limited swivelling motion of said bearing lever (17) about an imaginary longitudinal axis of said bearing lever (17).

3. Device according to Claim 1 or 2 comprising an additional supporting bearing,
characterized in
that said supporting bearing (16) is provided in the middle between said first and said second swivel part (4).

## Revendications

1. Dispositif pour ajuster des butées avant pour des feuilles qui sont amenées individuellement à une machine d'impression à l'aide d'un margeur, avec
- des butées avant (1), assemblées solidairement en rotation à un arbre de butées avant (2),
- un premier et un second éléments pivotants (4), qui peuvent chacun pivoter autour d'un axe de pivotement géométrique fixe (5) commun aux deux éléments pivotants, et dans chacun desquels l'arbre de butées avant est monté en rotation libre,
- des moyens de manoeuvre (10), agissant sur les deux éléments pivotants pour modifier la position de l'arbre de butées avant, et
- un mécanisme de pivotement (13,14) pour faire pivoter l'arbre de butées avant en va-et-vient autour de son axe longitudinal,
**caractérisé** en ce
qu'au moins un palier de soutien supplémentaire (16), qui suit la modification de position de l'arbre de butées avant (2), est prévu pour l'arbre de butées avant (2) entre les éléments pivotants (4), et le mécanisme de pivotement (13,14) pour faire pivoter en va-et-vient l'arbre de butées avant (2) agit sur l'arbre de butées avant (2) au voisinage immédiat du palier de soutien (16).

2. Dispositif selon la revendication 1,
dans lequel l'arbre de butées avant est monté dans chacun des éléments pivotants au moyen d'un palier articulé ou réglable respectif,
**caractérisé** en ce que
- le palier de soutien (16) comprend un levier de palier (17), dans une extrémité duquel l'arbre de butées avant (2) est monté en rotation libre, et dont l'autre extrémité peut pivoter, dans une articulation (24), autour de l'axe de pivotement géométrique commun (25),
- le levier de palier (17) est assemblé à une traverse (19), dont les extrémités respectives sont montées dans chacun des éléments pivotants (4) au moyen d'un autre palier articulé respectif (20), et
- l'articulation (24) est conçue de telle sorte qu'elle autorise, au moins dans une mesure limitée, un pivotement du levier de palier (17) autour d'un axe longitudinal imaginaire de ce dernier.

3. Dispositif selon la revendication 1 ou 2 avec un palier de soutien supplémentaire,
caractérisé en ce
que le palier de soutien (16) est disposé au milieu entre les éléments pivotants (4).
